# FASCICULE DE BREVET EUROPEEN

(11) **EP 0 909 432 B1**
(45) Date de publication et mention de la délivrance du brevet: **28.12.2005**
(21) Numéro de dépôt: 96934890.3
(22) Date de dépôt: 11.10.1996
(51) Int. Cl.: G07F 7/10, G06K 19/073

(54) **DISPOSITIF PORTATIF DESTINE A EFFECTUER DES TRANSACTIONS SECURISEES EN INTERNE ET PAR CARTE A MICRO-CIRCUITS, ET PROCEDE DE MISE EN OEUVRE CORRESPONDANT**
TRAGBARES GERÄT ZUR DURCHFÜHRUNG GESICHERTER INTERNER TRANSAKTIONEN UND TRANSAKTIONEN MIT CHIPKARTEN, UND VERFAHREN DAZU
PORTABLE DEVICE FOR PERFORMING SECURE INTERNAL AND SMART CARD TRANSACTIONS, AND METHOD THEREFOR

(30) Priorité: 11.10.1995 FR 9512183
(43) Date de publication de la demande: 21.04.1999
(73) Titulaire: GEMPLUS, 13881 Gémenos Cédex (FR)
(72) Inventeur: CUNIN, Hervé, F-13100 Aix-en-Provence (FR); LAFFONT, Eric, Le Balzac Bâtiment A, 2ème étage, F-13008 Marseille (FR); ODDOU, Wilfrid, F-13600 La Ciotat (FR)
(86) Numéro de dépôt international: PCT/FR1996/001583
(87) Numéro de publication internationale: WO 1997/014121

(56) Documents cités:
- EP-A- 0 565 469
- WO-A-85/04035
- FR-A- 2 636 153
- FR-A- 2 637 710
- US-A- 4 277 837

## Description

Le domaine de l'invention est celui des transactions électroniques sans contact, notamment dans le domaine du paiement électronique. Plus précisément, l'invention concerne une amélioration des dispositifs permettant d'effectuer de telles transactions:

Le-paiement dit électronique est une technique bien connue. Son aspect le plus commun est celui des cartes à micro-circuits, qui sont désormais très répandues. On peut distinguer deux grands types de cartes : les cartes de crédit, qui correspondent essentiellement à une authentification du porteur, autorisant un débit sur un compte bancaire, et les cartes prépayées, qui portent un montant débité au fur et à mesure des opérations. Ces dernières cartes sont avantageusement rechargeables.

Un inconvénient majeur des cartes utilisées actuellement est qu'elle doivent être introduites dans des terminaux prévus à cet effet, afin de lire les informations qu'elles contiennent. Cette opération est contraignante, et parfois peu aisée, pour l'utilisateur, et entraîne une détérioration des éléments de contact de la carte, du fait des frottements successifs.

Afin de pallier cet inconvénient, on a imaginé des dispositifs similaires aux cartes à micro-circuits classiques, mais capables de dialoguer à distance (sans contact) avec des terminaux.

Toutefois, ces dispositifs sans contact ne sont pas encore disponibles sur le marché, alors que de nombreux types de cartes sont utilisés depuis longtemps. La diffusion de tels dispositifs s'avère donc difficile, car ils doivent cohabiter avec les cartes déjà distribuées. Cela pose des problèmes d'une part pour l'usager, qui doit connaître les deux procédures d'utilisation, et d'autre part pour les terminaux, qui doivent être équipés de lecteurs de cartes et de moyens de communication sans contact.

Le document US-A-4277837 décrit un dispositif portatif destiné à effectuer des transactions sécurisées avec des terminaux de transaction (POS, bank terminal): il possède des moyens de communication avec des cartes à micro-circuits et des moyens de communication sans contact.

Le document EP-A-0565469 décrit un système d'échange de données sans contact entre un terminal et un ensemble portatif modulaire. L'ensemble portatif est constitué de deux éléments séparés accouplables : un dispositif d'émission/réception et un objet portatif. Le dispositif d'émission/réception est dépourvu de microprocesseur et l'objet portatif héberge les moyens de gestion notamment le protocole d'émission/réception dudit ensemble portatif.

Aucun des deux documents précédents n'expose cependant comment un dispositif peut permettre des transactions basées sur des terminaux sans contact simples mais compatibles avec les cartes existantes.

L'invention a notamment pour objectif de pallier ces inconvénients de l'état de la technique.

Plus précisément, un objectif de l'invention est de fournir un dispositif de transactions sans contact qui puisse être introduit sans imposer la suppression systématique des cartes déjà mises en oeuvre pour la même application.

Un autre objectif de l'invention est de fournir une technique permettant de réaliser des terminaux simples, ne prévoyant qu'un seul type de moyens de dialogue avec les objets de transaction.

Un objectif de l'invention est également de fournir un tel dispositif, qui soit simple et convivial d'utilisation, et qui offre de nombreuses facilités, telles que la consultation ou la configuration.

Encore un autre objectif de l'invention est de permettre une plus grande facilité d'utilisation des canes à micro-circuits de types connus, tant pour les opérations de paiement que pour les opérations de rechargement.

L'invention a également pour objectif de fournir un dispositif de transaction sans contact dont la mise à jour (configuration, maintenance, ... ) soit aisée et ne nécessite pas de moyens spécifiques importants, notamment à l'intérieur du dispositif, tant pour des raisons d'encombrement que de coût de revient.

Ces objectifs, ainsi que d'autres qui apparaîtront par la suite, sont atteints selon l'invention à l'aide d'un dispositif portatif destiné à effectuer des transactions sécurisées avec des terminaux de transaction, comprenant des premiers moyens permettant la réalisation d'une transaction sécurisée, à partir de ressources de transaction stockées dans une mémoire, et des moyens de communication sans contact avec lesdits terminaux de transaction,
caractérisé d'une part en ce qu'il comprend des moyens de dialogue avec une carte à micro-circuits, qui comprend des seconds moyens permettant la réalisation d'une transaction sécurisée, et des moyens de sélection entre lesdits premiers moyens de transaction sécurisée et lesdits seconds moyens de transaction sécurisée, de façon qu'une transaction puisse être réalisée soit par ledit dispositif portatif, soit par une carte à micro-circuits valide présentée aux moyens de dialogue, et d'autre part en ce que lesdits moyens de communication sans contact sont agencés pour, dans les deux cas de transaction, assurer l'échange de données avec lesdits terminaux de transaction.

Par transaction, on entend dans la présente demande toute opération nécessitant un échange d'information entre le dispositif ou la carte et un terminal. Dans le cadre des systèmes de paiement, il peut notamment s'agir de paiements (similaires à l'émission de chèques), de rechargements (retraits de chèques et/ou en monnaie) ou de dépôts (de chèques et/ou de monnaie).

L'invention concerne donc un produit totalement nouveau, qui permet d'utiliser de la même façon les dispositifs de transaction sans contact et les cartes à micro-circuits déjà développées. Ainsi, l'utilisation des cartes est grandement améliorée, puisqu'elles acquièrent la qualité des dispositifs sans contact, et la diffusion des dispositifs est facilitée, puisqu'ils permettent l'utilisation des cartes pré-existantes et la réalisation de terminaux ne comprenant que des moyens de communication sans contact.

Cette technique n'est nullement évidente pour l'homme du métier, car elle réunit deux types d'objet qu'il a l'habitude de considérer comme indépendants et concurrents. Selon l'invention, le dispositif sans contact n'est pas le remplaçant de la carte à micro-circuits, mais un élément coopérant avec celle-ci, afin de lui fournir la qualité de communication sans contact.

L'utilisation des mêmes moyens de communication permet bien sûr un gain appréciable.

Il est à noter que selon l'invention, le dispositif et la carte conservent leur indépendance, en matière de mise en oeuvre de la transaction. Toutes les opérations de sécurisation sont effectuées par l'élément en charge de la transaction. En d'autres termes, la carte n'est pas une simple mémoire venant alimenter le dispositif, mais un élément capable d'effectuer toutes les opérations de transaction.

Ainsi, la mise en oeuvre du dispositif selon l'invention prévoit deux modes de fonctionnement :
- un mode direct, dans lequel la transaction est gérée par ledit dispositif portatif ; et
- un mode transparent, dans lequel la transaction est gérée par une carte à micro-circuits couplée opérationnellement audit dispositif,
une communication sans contact avec lesdits terminaux de transaction étant mise en oeuvre de façon identique dans les deux modes.

Selon un mode réalisation préférentiel de l'invention, lesdits premiers moyens de transaction sécurisée et/ou lesdits seconds moyens de transaction sécurisée assurent l'émission de chèques électroniques portant un montant transmis par un terminal de transaction, et authentifiés par une signature cryptée à l'aide d'un algorithme à clé publique, lesdits chèques étant stockés sous forme vierge dans une mémoire réinscriptible.

D'autres techniques sont bien sûr envisageables. Notamment, la carte à micro-circuits peut être une carte de crédit bancaire, ce qui permet de regrouper les avantages des systèmes à pré-paiement (dans le dispositif) et des systèmes à crédit (dans la carte).

De façon avantageuse, le dispositif de l'invention comprend des moyens de rechargement en ressources de transaction dudit dispositif, par une communication sans contact avec un terminal de rechargement.

Dans ce cas notamment, le dispositif peut comprendre des moyens de transfert de ressources de transaction dudit dispositif vers une desdites cartes à microcircuits et/ou d'une desdites cartes à micro-circuits vers ledit dispositif. Cela permet en particulier de recharger une carte par une communication sans contact, par l'intermédiaire de la mémoire du dispositif.

Selon un mode de réalisation préférentiel de l'invention, lesdits moyens de dialogue peuvent recevoir un élément de contrôle de configuration et/ou de maintenance comprenant des moyens pour le distinguer d'une desdites cartes à micro-circuits, et autorisant la configuration et/ou la maintenance dudit dispositif à partir d'un terminal de contrôle, par l'intermédiaire desdits moyens de communication sans contact.

Ainsi, la réalisation technique du dispositif est simplifiée. En effet, tous les échanges de données utilisent les mêmes moyens de communication. La sécurité est cependant assurée par la présence d'un élément détrompeur : il n'est pas possible qu'une fausse manoeuvre (ou une manoeuvre frauduleuse) affecte la configuration du dispositif. Ce détrompeur étant reçu par les moyens de dialogue avec la carte, on réduit à nouveau la complexité de fabrication, et donc le coût de revient et l'encombrement du dispositif.

Selon un autre mode de réalisation, lesdits moyens de dialogue peuvent recevoir un élément de configuration et/ou de maintenance comprenant des moyens pour le distinguer d'une desdites cartes à micro-circuits, et assurant la configuration et/ou la maintenance dudit dispositif.

En d'autres termes, l'élément introduit dans les moyens de dialogue n'est plus un simple détrompeur, mais un élément intelligent, capable de prendre en charge la configuration ou la maintenance du dispositif.

De façon avantageuse, ledit élément de contrôle ou ledit élément de configuration et/ou de maintenance délivre une tension électrique supérieure à la tension électrique de fonctionnement dudit dispositif, et permettant d'effacer et de reprogrammer le contenu d'une mémoire reprogrammable.

Préférentiellement, lesdits moyens de communication sans contact sont des moyens de communication par infrarouge. De façon avantageuse, ladite communication sans contact est une communication du type maître-esclave, le terminal de transaction jouant le rôle du maître et ledit dispositif jouant le rôle de l'esclave.

Selon un mode de réalisation avantageux de l'invention, lesdits moyens de dialogue avec une carte à micro-circuits fonctionnent à une fréquence de transmission nominale prédéterminée, et comprennent des moyens de détection de défauts de transmission, entraînant le passage à une fréquence de transmission de repli correspondant à la moitié de ladite fréquence de transmission nominale.

La fréquence de repli peut notamment être la fréquence normalisée 3,5 MHz, la fréquence nominale étant alors 7 MHz.

Dans un mode de réalisation particulier de l'invention, le dispositif comprend un multiplexeur associant à un port unique d'accès à un microprocesseur de contrôle soit lesdits moyens de dialogue avec une carte à micro-circuits, soit des moyens de sécurisation interne d'une transaction.

Selon un mode de mise en oeuvre, on prévoit que ledit multiplexeur connecte systématiquement lesdits moyens de dialogue avec une carte à micro-circuits lorsque la présence d'une carte valide est détectée.

L'invention concerne également un procédé de mise en oeuvre du dispositif portatif décrit ci-dessus.

Ce procédé peut notamment mettre en oeuvre au moins une des opérations consistant à :
- assurer l'émission de chèques électroniques portant un montant transmis par un terminal de transaction ;
- sécuriser un chèque par la transmission d'une signature cryptographique ;
- gérer au moins deux soldes correspondant à des devises différentes, de façon à permettre le paiement dans plusieurs devises et/ou à transcrire des montants transmis-dans plusieurs devises ;
- assurer le dépôt et/ou le retrait d'un montant sur un compte ;
- valider l'utilisateur du dispositif et/ou de la carte à l'aide d'un code confidentiel ;
- recharger en chèques vierges et/ou en un montant financier ledit dispositif ;
- transférer des chèques (vierges ou crédités) et/ou un montant financier dudit dispositif vers une desdites cartes à micro-circuits et/ou d'une desdites cartes à micro-circuits vers ledit dispositif ;
- consulter un solde (montants et chèques) du dispositif et/ou de la carte, une liste des dernières transactions et/ou des taux de change ;
- configurer et personnaliser le fonctionnement du dispositif.

D'autres caractéristiques et avantages de l'invention apparaîtront à la lecture de la description suivante d'un mode de réalisation préférentiel de l'invention, donné à titre de simple exemple illustratif et non limitatif, et des dessins annexés, parmi lesquels :
- la figure 1 est un schéma synoptique simplifié illustrant le principe général de l'invention ;
- la figure 2 illustre de façon plus détaillée un mode de réalisation particulier du dispositif de la figure 1 ;
- la figure 3 est un organigramme présentant un mode de mise en oeuvre du système de la figure 1.

Le mode de réalisation décrit ci-dessous est notamment destiné à être mis en oeuvre dans le cadre du projet européen Esprit numéro 7023 dénommé "CAFE". Il a notamment pour objectif de fournir un système de transaction sans contact à base de chèques électroniques cryptés.

La figure 1 illustre de façon simplifiée la structure du dispositif selon l'invention, ainsi que les éléments auxquels il peut être raccordés, ou avec lesquels il peut communiquer.

Le dispositif 11 comprend donc un microprocesseur 111, capable de le faire fonctionner, à partir des informations (programme, configuration ...) contenues dans une mémoire reprogrammable 112. Il comprend encore des moyens 113 permettant d'assurer la sécurisation de l'émission d'un chèque (codage de signatures cryptographiques basés sur des algorithmes à clés publiques, vérification de code confidentiel, module de sécurité sous la forme de "plug-in" ... ) en tenant compte des informations (nombre de chèques et montant) contenues dans une mémoire de ressources de transaction 114, et des moyens 115 de communication sans contact, par exemple par infrarouge, avec un terminal de transactions 12. Ces moyens 115 peuvent par exemple mettre en oeuvre la norme IRDA ("InfraRed Data Association"), à 38400 bauds.

Par ailleurs, le dispositif 11 possède des moyens 116 de dialogue avec une ou plusieurs cartes à micro-circuits 13, par exemple selon la norme ISO 7816-3.

Selon un mode de réalisation particulier de l'invention, les moyens de dialogue 11 6 fonctionnent à une fréquence de transmission nominale prédéterminée (par exemple 7 MHz), qui peut être ramenée à une fréquence de transmission de repli correspondant à la moitié (soit la fréquence normalisée 3,5 MHz) si des problèmes dans les échanges de données sont détectés.

Les cartes 13 comprennent des moyens complets pour effectuer une transaction (indépendamment du dispositif 11) tels que des moyens de sécurisation 131 similaires aux moyens 113, une mémoire de ressources 132 et un microprocesseur 133.

Le dispositif 11 comporte un multiplexeur 117, ou tout autre moyen pour effectuer une sélection (celle-ci peut par exemple également être réalisée directement par le micro-processeur 111). Le multiplexeur 117 permet de choisir entre les moyens pour effectuer une transaction du dispositif ou ceux d'une carte. Dans les deux cas, la communication est assurée par les moyens de communication par infrarouge 115, sous le contrôle du micro-processeur 111. En revanche, la sécurisation de la transaction est intégralement prise en charge par l'élément (carte 13 ou dispositif 11) qui assure la transaction. Ainsi, lorsqu'il s'agit de la carte, le dispositif fonctionne de façon transparente, uniquement pour permettre une communication sans contact.

Le dispositif 11 comprend des moyens 118 pour détecter la présence d'une carte dans les moyens de dialogue 116, et pour vérifier sa validité. Dans un mode de réalisation particulier de l'invention, ces moyens agissent directement sur le multiplexeur 117 pour sélectionner la carte dès qu'une carte valide est présente.

Une transaction peut notamment consister en l'émission d'un chèque ou en un rechargement des mémoires de ressource. Cette dernière opération s'effectue préférentiellement systématiquement dans la mémoire 114 du dispositif. Il est ensuite possible d'effectuer un transfert de cette mémoire 114 vers la mémoire 132 de la carte. D'autres types de transfert sont bien sûr possibles, en fonction des applications.

L'invention prévoit par ailleurs une technique avantageuse pour la maintenance ou la configuration (c'est-à-dire les opérations qui ne peuvent être effectuées que par des personnes habilitées) du dispositif 11. La personne habilitée dispose d'un détrompeur 14, qui présente le même format, ainsi que les mêmes contacts électriques, qu'une carte 12, de façon à pouvoir être inséré dans les moyens de dialogue 116. Ce détrompeur 14 comprend un moyen 141 qui permet au dispositif 11 de détecter qu'il s'agit d'une demande d'accès pour maintenance et non d'une carte classique. Ce moyen 141 est par exemple un détrompeur mécanique et/ou électrique.

Le détrompeur 14 comprend de plus avantageusement une alimentation 142 en une tension (par exemple 12 V) permettant d'effacer le contenu de la mémoire de programmation 112, afin de la reprogrammer. Cette tension d'effacement 142 est supérieure à la tension de fonctionnement du dispositif (par exemple 5 V).

Lorsque le détrompeur 14 est présent dans le dispositif 11, le microprocesseur 111 peut entrer en communication avec un terminal de maintenance 15. Préférentiellement, cette communication s'effectue selon le même protocole (infra-rouge) qu'une communication de transaction.

Selon un autre mode de réalisation, le détrompeur 14 peut comprendre directement l'intelligence (microprocesseur et mémoire), ou être une carte à micro-circuits spécifique, permettant la maintenance ou la configuration.

La figure 2 est un schéma synoptique plus détaillé d'un mode de réalisation du dispositif 11.

Un microprocesseur 21 à faible consommation, par exemple du type MCU 8051 (marque déposée), gère le fonctionnement du dispositif, en fonction des informations stockées dans la mémoire 22 de programme et dans la mémoire 23 de données (qui sont accessibles lors des opérations de maintenance et de configuration indiquées ci-dessus).

Le microprocesseur 21 gère d'une part les relations avec les -moyens de communication 25, comprenant l'interface infrarouge 251, et d'autre part l'interface homme/machine 26, qui comprend un clavier 261 (à 14 touches par exemple) et un écran 262 (par exemple de 2 lignes de 16 caractères, à cristaux liquides).

Cette interface homme/machine 26 permet de fournir de nombreux services nouveaux à l'utilisateur, tels que la consultation (visualisation du solde du dispositif et de la carte), la configuration et la personnalisation du dispositif,...

Une mémoire non-volatile 24 conserve les données correspondant aux ressources de transaction (nombre de chèques, montant disponible, montant maximum autorisé, chèques vierges,...).

La sécurisation 27 d'une transaction, lorsqu'elle est effectuée par le dispositif, est assurée préférentiellement par un coprocesseur cryptographique 271 relié au microprocesseur 21 et par un module de sécurité 272. Ce module de sécurité a essentiellement pour but de protéger les intérêts de la banque. Il s'agit donc d'un module de surveillance (appelé encore "observer"), configuré dans un mode particulier et inaccessible pour les utilisateurs, qui conserve une image sécurisée du contenu de la mémoire de ressource (appelée également "purse"). Toute opération effectuée sur la mémoire de ressource affecte systématiquement ce module de surveillance. Il est à noter que la carte comprend également un tel système de sécurisation.

Lorsque la transaction est effectuée par une carte, le microprocesseur 21 est relié à l'interface 28 avec la carte. De façon à n'utiliser qu'un seul bus d'accès au microprocesseur 2 1, un multiplexeur 29 associe à ce bus soit l'interface 28, si une carte est présente, soit le module de sécurité 272.

La figure 3 présente un exemple de fonctionnement du système décrit ci-dessus. On distingue deux modes de fonctionnement (30) : le mode connecté, lorsque le dispositif coopère par infrarouge avec un terminal, et le mode non-connecté, lorsqu'il fonctionne de façon autonome. Les opérations possibles sont bien sûr différentes selon le mode.

Toute opération en mode connecté commence, bien sûr, par l'établissement 31 d'une connexion entre un terminal et le dispositif portatif. La communication à établir est bi-directionnelle, mais la procédure 31 est préférentiellement non symétrique. Il s'agit d'une procédure maître-esclave, le terminal jouant le rôle du maître.

Cette procédure peut par exemple être la suivante :
- le maître (terminal) boucle sur l'émission d'un même paquet de données prédéfini dans la zone de communication avec les dispositifs ;
- l'esclave (dispositif) a deux possibilités :
   - s'il est en fonction en dehors d'une zone de communication : il est en mode non connecté ;
   - s'il est mis en fonction ou introduit en fonction dans une zone de communication, il reste en fonction et émet une réponse par son interface de communication, de façon à établir la connexion avec le maître (mode connecté).

Dans ce dernier cas, l'échange de messages peut débuter, et la communication bi-directionnelle reste activée jusqu'à ce que le dispositif-esclave soit éteint ou sorti de la zone de communication, ou jusqu'à ce que l'échange de données soit normalement arrêté par le terminal-maître.

Dans la pratique, lorsqu'on le met sous tension, le dispositif effectue systématiquement un test de connexion, pour déterminer s'il se trouve ou non dans une zone de communication. Il répète ensuite régulièrement ce test.

Une fois la connexion établie, au moins trois types d'opérations sont possibles (32) : le paiement, le rechargement et la maintenance. Les deux premières, appelées transactions, sont effectuées par le porteur du dispositif. La troisième est réservée à des personnes habilitées.

En ce qui concerne le paiement, il a été choisi d'utiliser prioritairement la carte, lorsque cela est possible. On vérifie donc la présence 33 d'une carte, puis la validité 34 de celle-ci. En cas de réponses favorables, un paiement par carte 35 est effectué. Dans le cas contraire, on réalise un paiement par le dispositif 36.

Plusieurs techniques sont possibles pour assurer le paiement 35, 36. Elles peuvent être identiques ou différentes selon que l'on utilise la carte ou le dispositif. Le déroulement peut par exemple être le suivant :
- le terminal communique au dispositif le montant à payer, éventuellement dans plusieurs devises ;
- le dispositif affiche ces données pour que l'utilisateur connaisse la somme à payer, dans plusieurs devises possibles, et les vérifie ;
- l'utilisateur accepte (dans une devise choisie) ou refuse la transaction grâce au clavier du dispositif. En cas de refus, la procédure est terminée (37) ;
- en cas d'acceptation, le terminal vérifie dans sa mémoire de ressources les autorisations accordées à l'utilisateur (montant maximum ou autorisation de paiement par exemple). Si l'un des éléments manque, la procédure est terminée (37) ;
- sinon, un chèque est émis par le dispositif, avec sécurisation des données qu'il contient, à l'aide d'une signature cryptographique ;
- le terminal vérifie la validité du chèque qu'il a reçu, par exemple en contrôlant à partir d'une clé publique sa signature cryptographique, puis accepte la transaction, si le chèque est validé. Sinon, la transaction est annulée.

Le rechargement 38 s'effectue entre le terminal et la mémoire de ressources du dispositif, selon une procédure similaire à celle décrite ci-dessus pour le paiement. Il est possible de recharger en chèques vierges et en montant(s) financier(s), éventuellement dans plusieurs devises.

La maintenance et la configuration 312 n'étant permises qu'aux personnes habilitées, le dispositif vérifie (311) la présence du détrompeur. Si le détrompeur est présent, un dialogue peut être établi avec un terminal de configuration, par l'intermédiaire des moyens de communication infrarouge. Avantageusement, le protocole de communication permet d'accéder directement à la plupart des composants formant le dispositif, pour des opérations de configuration ou de miantenance.

En mode non connecté, trois grands types d'opérations 39 sont également possibles : l'interrogation, le transfert de ressources et la configuration.

L'interrogation 310 permet par exemple de consulter le solde du compte (ou des comptes, lorsque plusieurs comptes dans plusieurs devises sont gérés) sur la carte et/ou sur le dispositif, ainsi que de visualiser la liste des dernières transactions effectuées et mémorisées, ou les taux de change:

La configuration 313 permet de personnaliser le dispositif et la carte, notamment en :
- changeant le code confidentiel du dispositif ou de la carte ;
- choisissant la-langue d'utilisation du dispositif ;
- choisissant la monnaie utilisée pour les transactions.

Enfin, le transfert de ressources (chèques vierges et/ou montants) peut se faire (314) de la carte vers le dispositif 315 (par exemple lorsqu'on veut se débarrasser du reliquat d' une carte), ou du dispositif vers la carte 316 (par exemple lorsque l'on vient de recharger 38 le dispositif). Il est également envisageable d'effectuer des transferts de chèques crédités d'un montant choisi, d'une carte vers un dispositif et vice-versa (notamment de façon à effectuer une transaction entre deux personnes, l'une étant titulaire du dispositif et l'autre de la carte).

## Revendications

1. Dispositif portatif (11) destiné à effectuer des transactions sécurisées avec des terminaux de transaction (12), comprenant des premiers moyens (111, 113 ; 21, 271, 272) permettant la réalisation d'une transaction sécurisée, à partir de ressources de transaction stockées dans une mémoire (114 ; 24), et des moyens (115 ; 25) de connnunication sans contact avec lesdits terminaux de transaction (12),
**caractérisé** d'une part en ce qu'il comprend des moyens (116 ; 28) de dialogue avec une carte à micro-circuits (13), qui comprend des seconds moyens (131, 133) permettant la réalisation d'une transaction sécurisée, et des moyens (117 ; 29) de sélection entre lesdits premiers moyens de transaction sécurisée et lesdits seconds moyens de transaction sécurisée, de façon qu'une transaction puisse être réalisée soit par ledit dispositif portatif (11), soit par une carte à micro-circuits (14) valide présentée aux moyens de dialogue, et d'autre part en ce que lesdits moyens (115 ; 25) de communication sans contact sont agencés pour, dans les deux cas de transaction, assurer l'échange de données avec lesdits terminaux de transaction (12).

2. Dispositif selon la revendication 1, **caractérisé en ce que** les moyens (117 ; 29) de sélection permettent la réalisation d'émission de chèques électroniques portant un montant transmis par un terminal de transaction (12) et authentifiés par une signature cryptée à l'aide d'un algorithme à clé publique, soit par ledit dispositif (11) soit par une carte à micro-circuits (14), et **en ce que** lesdits chèques sont stockés sous forme vierge dans une mémoire réinscriptible (24).

3. Dispositif selon l'une quelconque des revendications 1 et 2, **caractérisé en ce qu'**il comprend des moyens de rechargement en ressources de transaction dudit dispositif, par une communication sans contact avec un terminal de rechargement.

4. Dispositif selon l'une quelconque des revendications 1 à 3, **caractérisé en ce qu'**il comprend des moyens de transfert de ressources de transaction dudit dispositif vers une carte à micro-circuit et/ou d'une carte à micro-circuit vers ledit dispositif.

5. Dispositif selon l'une quelconque des revendications 1 à 4, **caractérisé en ce que** lesdits moyens de dialogue peuvent recevoir un élément (14) de contrôle de configuration et/ou de maintenance comprenant des moyens (141) pour le distinguer d'une carte à microcircuit classique.

6. Dispositif selon la revendication 5, **caractérisé en ce que** la présence d'un élément (14) dans lesdits moyens de dialogue permet audit dispositif (11) d'entrer en communication avec un tenninal de contrôle (15) par lesdits moyens (115) de communication sans contact, pour des opérations de configuration et/ou de maintenance dudit dispositif.

7. Dispositif selon l'une quelconque des revendications 5 et 6, **caractérisé en ce qu'**il contient une mémoire reprogrammable et **en ce qu'**il est apte à recevoir une tension électrique supérieure à la tension électrique de fonctionnement dudit élément (14) permettant d'effacer et de reprogrammer le contenu de ladite mémoire reprogrammable.

8. Dispositif selon l'une quelconque des revendications 1 à 7, **caractérisé en ce que** lesdits moyens de communication sans contact sont des moyens (251) de communication bidirectionnels par infrarouge.

9. Dispositif selon l'une quelconque des revendications 1 à 8, **caractérisé en ce que** lesdits moyens de dialogue (116 ; 28) avec une carte à micro-circuits fonctionnent à une fréquence de transmission nominale prédéterminée, et **en ce qu'**ils comprennent des moyens de détection de défauts de transmission, entraînant le passage à une fréquence de transmission de repli correspondant à la moitié de ladite fréquence de transmission nominale.

10. Dispositif selon l'une quelconque des revendications 1 à 9, **caractérisé en ce qu'**il comprend un multiplexeur (29) associant à un port unique d'accès à un microprocesseur (21) de contrôle soit lesdits moyens (28) de dialogue avec une carte à micro-circuits, soit des moyens (272) de sécurisation interne d'une transaction.

11. Dispositif selon la revendication 10, **caractérisé en ce que** ledit multiplexeur (29) connecte systématiquement lesdits moyens (28) de dialogue avec une carte à micro-circuits lorsque la présence d'une carte valide est détectée.

12. Procédé de mise en oeuvre d'un dispositif portatif destiné à effectuer des transactions sécurisées avec des terminaux de transaction, **caractérisé en ce qu'**il prévoit deux modes de fonctionnement :
- un mode direct dans lequel la transaction est gérée par ledit dispositif portatif ; et
- un mode transparent, dans lequel la transaction est gérée par une carte à micro-circuits couplée opérationnellement audit dispositif,
une communication sans contact avec lesdits terminaux de transaction étant mise en oeuvre de façon identique dans les deux modes.

13. Procédé selon la revendication 12, **caractérisé en ce que** ladite communication sans contact est une communication par infrarouge du type maître-esclave, le terminal de transaction jouant le rôle du maître et ledit dispositif jouant le rôle de l'esclave.

14. Procédé selon l'une quelconque des revendications 12 et 13, **caractérisé en ce que** lesdites transactions comprennent au moins une des opérations consistant à :
• assurer l'émission de chèques électroniques portant un montant transmis par un terminal de transaction ;
• Sécuriser un chèque par la transmission d'une signature cryptographique ;
• Gérer au moins deux soldes correspondant à des devises différentes, de façon à permettre le paiement dans plusieurs devises et/ou à transcrire des montants transmis dans plusieurs devises ;
• Assurer le dépôt et/ou le retrait d'un montant sur un compte ;
• Valider l'utilisateur du dispositif et/ou de la carte à l'aide d'un code confidentiel ;
• Recharger en chèques vierges et/ou en un montant financier ledit dispositif ;
• Transférer des chèques, vierges ou crédités, et/ou un montant financier dudit dispositif vers une carte à micro-circuits et/ou d'une carte à micro-circuits vers ledit dispositif ;
• Consulter un solde, de montants et de chèques, dudit dispositif et/ou d'une carte, une liste des dernières transactions et/ou des taux de change ;
• Configurer et personnaliser le fonctionnement dudit dispositif.

## Claims

1. A portable device (11) designed for conducting secure transactions with transaction terminals (12), comprising a first set of means (111, 113; 21, 271, 272) that allow a secure transaction to be conducted using transaction resources stored in a memory (114; 24) and means (115; 25) for contactless communication with the said transaction terminals (12),
**characterised**, on the one hand in that it comprises means (116; 28) for dialogue with a chip card (13), which comprises a second set of means (131, 133) that allow a secure transaction to be conducted, and means (117; 29) for switching between the said first secure transaction means and the second secure transaction means, so that a transaction can be conducted either by the said portable device (11) or by a valid chip card (14) presented to the dialogue means and, on the other hand, in that the said contactless communication means (115; 25) are arranged such as to provide an exchange of data with the said transaction terminals (12) in both transaction cases.

2. A device according to claim 1, **characterised in that** the switching means (117; 29) make it possible to issue electronic cheques bearing an amount transmitted by a transaction terminal (12) and authenticated by a signature encrypted using a public-key algorithm, either by the said device (11) or by a chip card (14), and **in that** the said checks are stored in blank form in a rewriteable memory (24).

3. A device according to either of the claims 1 or 2, **characterised in that** it comprises means for recharging the said device with transaction resources, by means of contactless communication with a recharging terminal.

4. A device according to any one of the claims from 1 to 3, **characterised in that** it comprises means for transferring transaction resources from the said device to a chip card and/or from a chip card to the said device.

5. A device according to any one of the claims from 1 to 4, **characterised in that** the said dialogue means can receive an element (14) for configuration and/or maintenance control comprising means (141) for telling it apart from a standard chip card.

6. A device according to claim 5, **characterised in that** the presence of an element (14) in the said dialogue means allows the said device (11) to establish communication with a control terminal (15) via the said contactless communication means (115) in order to perform configuration and/or maintenance operations on the said device.

7. A device according to either of the claims 5 or 6, **characterised in that** it contains a reprogrammable memory and **in that** it is able to receive a voltage that is higher than the operating voltage of the said element (14) which makes it possible to delete and reprogram the contents of the said reprogrammable memory.

8. A device according to any one of the claims from 1 to 7, **characterised in that** the said contactless communication means are infrared bi-directional communication means (251).

9. A device according to any one of the claims from 1 to 8, **characterised in that** the said means (116; 28) for dialogue with a chip card operate at a predetermined nominal transmission frequency, and **in that** they comprise means for detecting transmission faults, which switch the means to a fold-back transmission frequency equal to half the nominal transmission frequency.

10. A device according to any one of the claims from 1 to 9, **characterised in that** it comprises a multiplexer (29) associating either the said means (28) for dialogue with a chip card or the means (272) for internally securing a transaction to the single access port of a microprocessor (21).

11. A device according to claim 10, **characterised in that** the said multiplexer (29) systematically connects the said means (28) for dialogue with a chip card whenever the presence of a valid card is detected.

12. A method for implementing a portable device designed for conducting secure transactions with transaction terminals, **characterised in that** it provides two operating modes:
- a direct mode, in which the transaction is managed by the said portable device;
- a transparent mode, in which the transaction is managed by a chip card operationally coupled to the said device,
contactless communication with the said transaction terminals being implemented identically in both modes.

13. A method according to claim 12, **characterised in that** the said contactless communication is infrared communication of the master-slave type, the transaction terminal playing the part of the master and the said device playing the part of the slave.

14. A method according to either claim 12 or 13, **characterised in that** the said transactions comprise at least one of the operations consisting of the following:
- providing the issue of electronic cheques bearing an amount transmitted by a transaction terminal;
- securing a cheque by transmitting a cryptographic signature;
- managing at least two balances in different currencies, in order to enable payment in several currencies and/or transcribing the transmitted amounts into several currencies;
- providing deposits and/or withdrawals of amounts from an account;
- validating the user of the device and/or of the card using a confidential code;
- recharging the said device with blank cheques and/or sums of cash;
- transferring cheques, blank or credited, and/or sums of cash from the said device to a chip card and/or from a chip card to the said device;
- consulting a balance, cash and cheques, of the device and/or of the card, a list of recent transactions and/or exchange rates;
- configuring and personalising the operation of the said device.

## Patentansprüche

1. Tragbare Vorrichtung (11) zur Ausführung von gesicherten Transaktionen mit Transaktionsendgeräten (12), die erste Mittel (111, 113; 21, 271, 272) für die Durchführung einer gesicherten Transaktion ab in einem Speicher (114; 24) abgelegten Transaktionsressourcen umfasst, sowie kontaktlose Kommunikationsmittel (115; 25) mit den besagten Transaktionsendgeräten (12),
einerseits **dadurch gekennzeichnet, dass** sie Dialogmittel (116; 28) mit einer Mikroschaltungskarte (13) umfasst, die zweite Mittel (131, 133) für die Durchführung einer gesicherten Transaktion aufweist, sowie Auswahlmittel (117; 29) zwischen den besagten ersten gesicherten Transaktionsmitteln und den besagten zweiten gesicherten Transaktionsmitteln, so dass eine Transaktion entweder von der besagten tragbaren Vorrichtung (11) oder von einer gültigen, den Dialogmitteln zugeführten Mikroschaltungskarte (14) durchgeführt werden kann, und andererseits **dadurch**, dass die besagten kontaktlosen Kommunikationsmittel (115; 25) vorgesehen sind, um in beiden Transaktionsfällen einen Datenaustausch mit den besagten Transaktionsendgeräten (12) zu gewährleisten.

2. Vorrichtung nach Anspruch 1, **dadurch gekennzeichnet, dass** die Auswahlmittel (117; 29) die Ausgabe von elektronischen Schecks über einen von einem Transaktionsendgerät (12) übertragenen Betrag, die von einer verschlüsselten Signatur mit Hilfe eines Algorithmus mit öffentlichem Schlüssel authentifiziert werden, entweder von der besagten Vorrichtung (11) oder von einer Mikroschaltungskarte (14), und dass die besagten Schecks blanko in einem wieder beschreibbaren Speicher (24) abgelegt sind.

3. Vorrichtung nach einem der Ansprüche 1 und 2, **dadurch gekennzeichnet, dass** sie Nachlademittel von Transaktionsressourcen der besagten Vorrichtung über eine kontaktlose Kommunikation mit einem Nachladeendgerät umfasst.

4. Vorrichtung nach einem der Ansprüche 1 bis 3, **dadurch gekennzeichnet, dass** sie Transfermittel der Transaktionsressourcen der besagten Vorrichtung an eine Mikroschaltungskarte und/oder von einer Mikroschaltungskarte an die besagte Vorrichtung umfasst.

5. Vorrichtung nach einem der Ansprüche 1 bis 4, **dadurch gekennzeichnet, dass** die besagten Dialogmittel ein Kontrollelement (14) für die Konfiguration und/oder die Wartung enthalten können, das Mittel (141) umfasst, um sie von einer herkömmlichen Mikroschaltungskarte zu unterscheiden.

6. Vorrichtung nach Anspruch 5, **dadurch gekennzeichnet, dass** das Vorhandensein eines Elements (14) in den besagten Dialogmitteln der besagten Vorrichtung (11) ermöglicht, für Konfigurations- und/oder Wartungsoperationen der besagten Vorrichtung über die besagten kontaktlosen Kommunikationsmittel mit einem Kontrollendgerät (15) in Verbindung zu treten.

7. Vorrichtung nach einem der Ansprüche 5 und 6, **dadurch gekennzeichnet, dass** sie einen neu programmierbaren Speicher enthält, und dass sie in der Lage ist, eine höhere elektrische Spannung zu erhalten als die elektrische Betriebsspannung des besagten Elements (14), um den Inhalt des besagten neu programmierbaren Speichers zu löschen und neu zu programmieren.

8. Vorrichtung nach einem der Ansprüche 1 bis 7, **dadurch gekennzeichnet, dass** es sich bei den besagten kontaktlosen Kommunikationsmitteln um bidirektionale Infrarot-Kommunikationsmittel (251) handelt.

9. Vorrichtung nach einem der Ansprüche 1 bis 8, **dadurch gekennzeichnet, dass** die besagten Dialogmittel (116; 28) mit Mikroschaltungskarte mit einer vorgegebenen Nennübertragungsfrequenz funktionieren, und dass sie Übertragungsfehler-Erfassungsmittel umfassen, die zum Übergang auf eine Rückzugs-Übertragungsfrequenz führen, die der Hälfte der besagten Nennübertragungsfrequenz entspricht.

10. Vorrichtung nach einem der Ansprüche 1 bis 9, **dadurch gekennzeichnet, dass** sie einen Multiplexer (29) umfasst, der entweder die besagten Dialogmittel (28) mit Mikroschaltungskarte oder interne Sicherungsmittel (272) einer Transaktion mit einem einzigen Anschluss für den Zugriff auf einen Kontroll-Mikroprozessor (21) verbindet.

11. Vorrichtung nach Anspruch 10, **dadurch gekennzeichnet, dass** der besagte Multiplexer (29) die besagten Dialogmittel (28) mit Mikroschaltungskarte systematisch anschließt, wenn das Vorhandensein einer gültigen Karte erfasst wird.

12. Einsatzverfahren einer tragbaren Vorrichtung für die Ausführung von gesicherten Transaktionen mit Transaktionsendgeräten, **dadurch gekennzeichnet, dass** es zwei Betriebsweisen vorsieht:
- einen direkten Modus, bei dem die Transaktion von der besagten tragbaren Vorrichtung verwaltet wird;
- einen transparenten Modus, bei dem die Transaktion von einer betriebsmäßig mit der besagten Vorrichtung verbundenen Mikroschaltungskarte verwaltet wird,
wobei eine kontaktlose Kommunikation mit den besagten Transaktionsendgeräten in beiden Betriebsweisen identisch erfolgt.

13. Verfahren nach Anspruch 12, **dadurch gekennzeichnet, dass** es sich bei der besagten kontaktlosen Kommunikation um eine Infrarotkommunikation des Typs Master/Slave handelt, wobei das Transaktionsendgerät die Rolle des Masters und die besagte Vorrichtung die Rolle des Slaves spielt.

14. Verfahren nach einem der Ansprüche 12 und 13, **dadurch gekennzeichnet, dass** die besagten Transaktionen mindestens eine der folgenden Operationen umfassen:
- Gewährleistung der Ausgabe von elektronischen, mit einem Betrag versehenen Schecks, die über ein Transaktionsendgerät übertragen werden;
- Sicherung eines Schecks durch die Übertragung einer verschlüsselten Signatur;
- Verwaltung von mindestens zwei verschiedenen Währungen entsprechenden Salden, um die Zahlung in mehreren Währungen zu ermöglichen und/oder in mehreren Währungen übertragene Beträge umzuschreiben;
- Gewährleistung der Hinterlegung und/oder der Abbuchung eines Betrags eines Kontos;
- Validierung des Benutzers der Vorrichtung und/oder der Karte mit Hilfe eines Geheimcodes;
- Nachladen der besagten Vorrichtung mit Blanko-Schecks und/oder einem Geldbetrag;
- Transfer der Schecks (blanko oder ausgefüllt) und/oder eines Geldbetrags von der besagten Vorrichtung zu einer Mikroschaltungskarte und/oder von einer Mikroschaltungskarte zu der besagten Vorrichtung;
- Abfrage eines Saldos (Beträge und Schecks) der besagten Vorrichtung und/oder einer Karte, einer Liste der letzten Transaktionen und/oder von Wechselkursen;
- Konfiguration und Individualisierung der Funktion der Vorrichtung.
